# EUROPÄISCHE PATENTSCHRIFT

(11) **EP 1 231 001 B1**
(45) Veröffentlichungstag und Bekanntmachung des Hinweises auf die Patenterteilung: **07.04.2004**
(21) Anmeldenummer: 02000430.5
(22) Anmeldetag: 08.01.2002
(51) Int. Cl.: B21H 3/04

(54) **Gewinderollkopf**
Thread rolling head
Tête à rouler les filets

(30) Priorität: 13.02.2001 DE 20102471 U
(43) Veröffentlichungstag der Anmeldung: 14.08.2002
(73) Patentinhaber: Fette GmbH, 21493 Schwarzenbek (DE)
(72) Erfinder: Focken, Andreas, 21493 Schwarzenbek (DE)
(74) Vertreter: Patentanwälte Hauck, Graalfs, Wehnert, Döring, Siemons, Schildberg

(56) Entgegenhaltungen:
- DE-A- 4 022 579
- DE-A- 4 430 184
- DE-C- 19 701 049
- US-A- 3 452 567

## Beschreibung

Die Erfindung bezieht sich auf einen Axialgewinderollkopf nach dem Oberbegriff des Anspruchs 1. Ein solcher Axialgewinderollkopf ist in DE-44 30 184 offenbart.

Die Erfindung bezieht sich auch auf einen Radialgewinderollkopf nach, dem Oberbegrift des Anspruchs 4. Ein solcher Radialgewinderollkopf ist in DE-197 01 049 offenbart.

Gewinderollköpfe sind allgemein bekannt. Ein Axialgewinderollkopf ist etwa in DE 44 30 184 offenbart. Wie andere herkömmliche Axialrollköpfe weist er drei um 120° zueinander versetzt angeordnete Profilrollen auf, die in einer Lagereinheit drehbar gelagert sind. Die Lagereinheit wird von einem Schaft gehalten, der in einer Werkzeugmaschine eingespannt ist. Der Rollkopf wird in Drehrichtung festgehalten, kann sich jedoch axial bewegen. Der Rollkopf wird auf das drehende Werkzeug aufgedrückt, wobei der Vorschub durch den axial frei beweglichen Rollkopf erfolgt bei der Formung des Gewindes. Die Profilrollen sind auf Exzenterwellen gelagert, durch deren Betätigung die Rollen mit dem Werkzeug in Eingriff gebracht werden. Die Betätigung der Exzenterwellen erfolgt über Ritzel, die mit einem zentralen Zahnrad kämmen oder mit einem Ringzahnrad, wobei die Betätigung des Ringzahnrads eine Verstellung der Profilrollen relativ zum Werkstück bewirkt. Die Exzenterwellen sind vorzugsweise durch eine Spiralfeder vorgespannt, wobei sie am Ende der Bearbeitung in die Ausgangsstellung vorgespannt werden. Die Spiralfeder ist in einem Federgehäuse gelagert, das einen Kupplungsabschnitt darstellt für eine Klauenkupplung, wobei zwischen diesen Teilen ein Schaltring angeordnet ist, der mit einem ringförmigen Kugelkäfig zusammenwirkt. Eine Frontplatte am vorderen Ende des Axialgewinderollkopfes dient zur Lagerung der Exzenterwellen.

Ein Radialwalzkopf, wie er etwa aus DE 42 36 085 oder DE 197 01 049 bekannt geworden ist, zeichnet sich durch Profilrollen oder -walzen aus, die einen über den Umfang entgegen ihrer Drehrichtung spiralförmig ansteigenden Verlauf ihrer Fläche aufweisen. Die Walzen sind mit einem Zahnradgetriebe gekoppelt, und eine Verriegelung rastet nach jeder vollen Walzenumdrehung selbsttätig aus. Vor dem Walzvorgang wird die Verriegelung gelöst, und zwar von dem Werkstück, das mit den Walzen verformt werden soll. In der Ausgangsstellung liegen abgeflachte Flächen der Walzen einander gegenüber, um dadurch die Einführung des Werkstücks zu ermöglichen. Die Verdrehung der Walzen erfolgt über Ritzel, die mit einem zentralen Zahnrad kämmen, das von einem geeigneten Antrieb angetrieben ist. Hierzu dient ein Federwerk, das die Gewinderollen bis zur Berührung mit dem Werkstück verdreht. Anschließend beginnt der Rollvorgang, und der Reibschluss zwischen gedrehtem Werkstück und den Gewinderollen bewirkt ein Weiterdrehen der Gewinderollen und ein erneutes Spannen des Federwerks. Der Rollvorgang dauert immer nur eine einzige Gewinderollenumdrehung. Das Federwerk enthält ein Federgehäuse, das über einen Schaft in der Werkzeugmaschine eingespannt ist. Ritzel des Antriebs wirken mit einem Zahnkranz zusammen, wobei die Ritzel auf Ritzel wirken, die mit den Wellen der Profilrollen gekoppelt sind. Letztere sind in einer Zwischenplatte gelagert.

Aus den obigen Ausführungen ergibt sich, dass der Axialrollkopf entweder stillsteht oder umläuft, während umgekehrt das Werkstück umläuft oder stillsteht. Es lassen sich nahezu alle Gewindeformen damit herstellen, wobei die Profillänge unbegrenzt ist. Beim Radialrollkopf ergibt sich ein extrem kurzer Gewindeauslauf und die Ermöglichung extremer Kurzgewinde. Außerdem ist die Bearbeitungszeit äußerst kurz. Auch hier steht das Werkstück entweder still oder läuft um, während der Rollkopf entweder umläuft oder stillsteht.

Bezüglich weiterer Einzelheiten wird auf den oben genannten Stand der Technik hingewiesen sowie auf die Firmenschrift "Fette Rollsysteme".

Die beschriebenen Rollsysteme werden häufig in sogenannten Automaten eingesetzt, die mit kurzen Schaltzeiten und hohen Beschleunigungen arbeiten. Es versteht sich, dass die relativ schweren Rollköpfe den Schalt- und Bearbeitungszeiten Grenzen setzen.

Daher liegt der Erfindung die Aufgabe zugrunde, einen Axial- und/oder Radialkopf zu schaffen, der kürzere Schaltzeiten und höhere Beschleunigungen zulässt.

Diese Aufgabe wird durch die Merkmale der Ansprüche 1 und 4 gelöst.

Bei dem Axialgewinderollkopf nach Anspruch 1 ist zumindest die Zwischenplatte und/oder das Federgehäuse aus Titan oder einer Titanlegierung geformt. Nach einer Ausgestaltung der Erfindung ist ein Schaltring zwischen Kupplungsabschnitt und dem Federgehäuse und/oder eine Frontplatte zur Lagerung der Exzenterwellen ebenfalls aus Titan oder einer Titanlegierung geformt. Nach einer weiteren Ausgestaltung der Erfindung ist ein Zahnkranz für die auf den Exzenterwellen sitzenden Ritzel ebenfalls aus Titan oder einer Titanlegierung geformt.

Bei einem Radialgewinderollkopf nach der Erfindung ist der Schaft und/oder das Federgehäuse und/oder der Zahnkranz und/oder die Getriebeplatte aus Titan oder einer Titanlegierung geformt. Nach einer Ausgestaltung der Erfindung ist eine die Walzen lagernde Frontplatte ebenfalls aus Titan oder einer Titanlegierung geformt.

Bei den erfindungsgemäßen Gewinderollköpfen sind diejenigen Teile, die eine relativ große Masse aufweisen, andererseits jedoch keinen besonderen Beanspruchungen ausgesetzt sind, aus dem relativ leichten Titan bzw. einer Titanlegierung geformt. Auf diese Weise ist es möglich, das Gewicht der Gewinderollköpfe deutlich zu reduzieren, und zwar um 25 bis 30%.

Die Erfindung wird nachfolgend anhand von in Zeichnungen dargestellten Ausführungsbeispielen näher erläutert.
- Fig. 1: zeigt in Explosionsdarstellung einen Axialgewinderollkopf nach der Erfindung.
- Fig. 2: zeigt in Explosionsdarstellung einen Radialgewinderollkopf nach der Erfindung.

In den Figuren 1 und 2 sind die Teile der dargestellten Rollköpfe alle für sich bekannt, wobei zum Beispiel auf die bereits erwähnte Firmenschrift "Fette Rollsysteme" hingewiesen wird. Gleichwohl sollen die einzelnen Teile der Rollköpfe kurz bezeichnet werden. Bezüglich ihrer Funktion wird auf die bereits oben erwähnten, ebenfalls von der Anmelderin ausgehenden Druckschriften verwiesen. Außerdem ist diese Funktion in der Fachwelt allgemein bekannt.

In Fig. 1 sind folgende Teile aufgeführt: Mitnehmer 1, Klauenkupplungsabschnitt 2, Schaltring 3, Federgehäuse 4, Zahnkranz 5, Zahnbogen 6, Zwischenplatte 7, Frontplatte 8, Hülse 9, Bolzen 10, Spiralfeder 11, Bremsblatt 12, Federbolzen 13, Exzenterwellen 14, Distanzbolzen 15, Kugelkäfig 16, Gewinderolle 18, Stahlkugel 19, Hartmetalllaufbuchse 21, Passfeder 22, Druckfeder 23, Zylinderschraube 24, Zylinderschraube 25, Zylinderschraube 26, Stiftschraube 27, Zylinderschraube 28, Sechskantmutter 29, Scheibe 30, Federring 31, Zylinderstift 33, Spannhülse 34, Schraubstutzen 35, Anlageschraube 36, Sechskantmutter 37, Kugelkopf 38, Sechskantmutter 39, Griff 40, Passfeder 41, Passfeder 42, Spannhülse 43, Sicherungsring 44, Gewindestift 45, Gewindestift 46, Kupplungsteil 49, Gewindeschraube 50.

Von den in Fig. 1 dargestellten Teilen sind der Schaltring 3, das Federgehäuse 4, der Zahnkranz 5, die Zwischenplatte 7 und die Frontplatte 8 aus Titan oder einer Titanlegierung. Die Frontplatte 8 wird zweckmäßigerweise nur dann aus einer Titanlegierung gefertigt, wenn sie eine entsprechende Dicke aufweist.

Der Radialgewinderollkopf nach Fig. 2 enthält folgende Teile: Getriebeplatte 2, Deckplatte 3, Frontplatte 4, Synchronzahnrad 5, Mittelzahnrad 6, Verstellzahnrad 7, Zahnkranz 8, Exzenterbolzen 9, äußerer Auslösehebel 10, Distanzbolzen 11, Mitnehmerscheibe 12, Kupplungsbolzen 13, Laufbuchse 15, Passfeder 16, Zugfeder 17, Anschlag 18, Zylinderstift 19, Druckfeder 20, Druckfeder 21, Gewinderolle 22, DU-Buchse 25, Sechskantmutter 26, Scheibe 27, Stiftschraube 28, Spannstift 29, Zylinderstift 30, Zylinderschraube 32, Zylinderschraube 33, DU-Buchse 34, DU-Buchse 35, Passfeder 37, Zylinderstift 38, Federgehäuse 42, Schaft 41.

Von den dargestellten Teilen sind Getriebeplatte 2, Frontplatte 4, Zahnkranz 8, Federgehäuse 42 und Schaft 41 aus Titan bzw. einer Titanlegierung geformt. Die Frontplatte 4 wird nur dann aus dem leichteren Werkstück hergestellt, wenn sie eine entsprechende Dicke aufweist.

## Patentansprüche

1. Axialgewinderollkopf, mit einer Zwischenplatte (7), in die Gewinderollen (18) über Exzenterwellen (14) drehbar gelagert sind, einem Schaft, der gegenüber der Zwischenplatte axial beweglich ist und einen Kupplungsabschnitt aufweist, der in einer ersten axialen Relativposition mit einem Klauenkupplungsabschnitt (2) eines auf dem Schaft drehbar gelagerten ringförmigen Federgehäuses (4) zusammenwirkt, wodurch beide Teile drehfest gekuppelt sind, einem ersten Getriebe zwischen dem Schaft und den Exzenterwellen (14) zur Änderung des gegenseitigen Abstandes der Gewinderollen (18), einer Spiralfeder (11) zwischen Schaft und Zwischenplatte (7) derart, dass durch Verdrehung der Zwischenplatte gegenüber dem Schaft in eine erste Drehrichtung die Spiralfeder (11) den Schaft und die Zwischenplatte (7) aufeinander zu in die erste Relativposition spannt und in einer zweiten axialen Relativposition, in der die Klauenkupplungsabschnitte (2) außer Eingriff sind, die gespannte Spiralfeder (11) die Zwischenplatte (7) relativ zum Schaft in eine zweite Drehrichtung verdreht, wodurch über das erste Getriebe der Rollkopf geöffnet wird, sowie mechanischen Schaltmitteln, welche bei Berührung mit einem Werkstück Schaft und Zwischenplatte (7) in die zweite Relativposition bringen, **dadurch gekennzeichnet, dass** zumindest die Zwischenplatte (7) und das Federgehäuse (4) aus Titan oder einer Titanlegierung geformt sind.

2. Axialgewinderollkopf nach Anspruch 1, **dadurch gekennzeichnet, dass** ein Schaltring (3) zwischen Kupplungsabschnitt (2) und dem Federgehäuse (4) und/oder eine Frontplatte (8) zur Lagerung der Exzenterwellen (14) ebenfalls aus Titan oder einer Titanlegierung geformt sind.

3. Axialgewinderollkopf nach Anspruch 1 oder 2, **dadurch gekennzeichnet, dass** ein Zahnkranz (5) für die auf den Exzenterwellen (14) sitzenden Ritzel (6) ebenfalls aus Titan oder einer Titanlegierung geformt ist.

4. Radial gewinde walzkopf mit einem Halter, der unter gleichen Winkelabständen und in Achsabständen um die Walzachse verteilt angeordneten Walzen (22), deren Walzflächen einen über den Umfang entgegen ihrer Drehrichtung spiralförmig ansteigenden Verlauf haben, mit einem die Walzen miteinander koppelnden Zahnradgetriebe, das mit den Walzen gekoppelte Ritzel (5) und ein mit den Ritzeln kämmendes zentrales Zahnrad (6) aufweist, einer Verriegelung für die Walzen (22), die nach jeder vollen Walzenumdrehung selbsttätig einrastet und vor jedem Walzvorgang gelöst wird, einem bei der Einführbewegung eines Werkstücks zwischen die Walzen (22) mit dem Werkstück in Eingriff bringbaren, die Verriegelung lösenden Anschlag, und einer Antriebseinrichtung, welche ein Zugfedern (17) aufnehmendes Federgehäuse (42) einen Schaft (41), einen Zahnkranz (8) mit Ritzeln (7) für die Rückdrehung der Walzen (22) sowie eine Getriebeplatte (2) für die beiden Zahnradgetriebe aufweist, wobei die Walzen (22) nach dem Lösen der Verriegelung bis zur Anlage der Walzenflächen an das Werkstück drehen, um danach durch Reibung mit diesem weitergedreht zu werden, **dadurch gekennzeichnet, dass** der Schaft (41) und/oder das Federgehäuse (42) und/oder die Getriebeplatte (2) aus Titan oder einer Titanlegierung geformt sind.

5. Radialgewindewalzkopf nach Anspruch 4, **dadurch gekennzeichnet, dass** eine die Walzen (22) lagernde Frontplatte (4) ebenfalls aus Titan oder einer Titanlegierung geformt ist.

## Claims

1. An axial thread rolling head comprising an intermediate plate (7) supporting rolling dies (18) the rolling dies being rotatably supported via eccentric shafts (14), a shank which is axially movable with respect to the intermediate plate and has a clutch portion which, in a first axial relative position, interacts with a claw clutch portion (2) of a ring-shaped spring housing that is rotatably supported on the shank, whereby the two components are coupled for rotation with each other, a first gearing between the shank and the eccentric shafts for varying the mutual spacing of the rolling dies (18), a coil spring (11) between the shank and the intermediate plate such that rotation of the intermediate plate with respect to the shank in a first sense of rotation will cause the coil (11) spring to bias the shank and the intermediate plate towards each other into the first relative position and that, in a second axial relative position in which the claw clutch portions (2) are out of engagement the biased coil spring (11) will rotate the intermediate plate (7) relative to the shank into a second sense of rotation, which will open the rolling head via the first gearing, and mechanical switching means which if in a contact with a workpiece will move the shank and the intermediate plate into the second relative position, **characterized in that** at least the intermediate plate (7) and the spring housing (4) are formed from titanium or a titanium alloy.

2. The axial thread rolling head according to claim 1, **characterized in that** an actuation ring (3) between the clutch portion (2) and the spring housing (4) and/or a front-end plate (8) for supporting the eccentric shafts (14) are also formed from titanium or a titanium alloy.

3. The axial thread rolling head according to claim 1 or 2, **characterized in that** a toothed rim (5) for pinions (6) seated on the eccentric shafts (14) is also formed from titanium or a titanium alloy.

4. A radial rolling head comprising a holder which accommodates rolling dies (22) disposed around the rolling axis at equally angular and spacings and at equal distances between the axes, the rolling surfaces of which exhibit a course which helically ascends in opposition to the sense of rotation about the circumference of the rolls, a gearing mechanism coupling the rolling dies to each other, which has pinions (5) coupled to the rolling dies and a central toothed gear (6) meshing with the pinions, an interlocking mechanism for the rolling dies (22) which automatically locks into place after every complete turn of the rolling dies and is released prior to each rolling operation, a stop which is adapted to be engaged with the workpiece while the workpiece is undergoing an introducing motion in between the rolling dies (22) and which releases the interlocked state, and a driving device which has a spring housing (42) receiving tension springs (17), a shank (41), a toothed rim (8) with pinions (7) for the reversed turn of the rolling dies (22), and a gearing plate (2) for the two gearing mechanisms, with the rolling dies (22), once the interlocked state is released, will rotate until the rolling die surfaces engage against the workpiece in order to be kept rotating along with it by friction, **characterized in that** the shank (41) and/or the spring housing (42) and/or the gearing plate (2) are formed from titanium or a titanium alloy.

5. The radial thread rolling head according to claim 4, **characterized in that** a front-end plate (4) supporting the rolling dies (22) is also formed from titanium or a titanium alloy.

## Revendications

1. Tête à rouler les filets axiale, comportant une plaque d'écartement (7), dans laquelle sont logés des rouleaux filetés (18) pouvant tourner sur des arbres d'excentriques (14), une tige mobile axialement par rapport à la plaque d'écartement et comportant une partie d'accouplement qui, dans une première position relative axiale, coopère avec une partie d'accouplement à griffes (2) d'un barillet de ressort annulaire (4) monté en pouvant tourner sur la tige, grâce à quoi les deux pièces sont accouplées solidairement en rotation, un premier engrenage entre la tige et les arbres d'excentriques (14) pour modifier la distance réciproque des rouleaux filetés (18), un ressort spiral (11) entre la tige et la plaque d'écartement (7), constitué de telle manière que, par rotation de la plaque d'écartement par rapport à la tige dans un premier sens de rotation, le ressort spiral (11) applique la tige et la plaque d'écartement (7) l'une contre l'autre dans la première position relative et, dans une seconde position relative axiale, dans laquelle les parties d'accouplement à griffes (2) ne sont pas en prise, le ressort spiral (11) précontraint fait tourner la plaque d'écartement (7) par rapport à la tige dans un second sens de rotation, grâce à quoi la tête de roulage est ouverte par le premier engrenage, ainsi que des moyens de commutation mécaniques qui, par contact avec une pièce, amènent la tige et la plaque d'écartement (7) dans la seconde position relative, **caractérisée en ce qu'**au moins la plaque d'écartement (7) et le barillet de ressort sont en titane ou en un alliage de titane.

2. Tête à rouler les filets axiale selon la revendication 1, **caractérisée en ce qu'**une bague de commutation (3) entre la partie d'accouplement (3) et le barillet de ressort (2) et/ou une plaque avant (8) destinée à loger les arbres d'excentriques (14) sont également en titane ou en un alliage de titane.

3. Tête à rouler les filets axiale selon la revendication 1 ou 2, **caractérisée en ce qu'**une couronne dentée (5) pour les pignons (6) placés sur les arbres d'excentriques (14) est également en titane ou en un alliage de titane.

4. Tête à rouler les filets radiale comportant une cage qui comporte des rouleaux (22) répartis autour de l'axe de roulage avec les mêmes distances angulaires et à des distances de l'axe, rouleaux dont les primitives montent en spirale sur la périphérie dans le sens opposé à leur sens de rotation, un engrenage accouplant les rouleaux entre eux, qui comporte des pignons (5) accouplés aux rouleaux et une roue dentée centrale (6) en prise avec les rouleaux, un verrouillage pour les rouleaux (22) qui s'enclenche automatiquement après chaque tour complet des rouleaux et se relâche avant chaque opération de roulage, une butée pouvant être mise en prise avec la pièce lors du mouvement d'introduction d'une pièce entre les rouleaux (22), libérant le verrouillage, et un dispositif d'entraînement qui comporte un barillet de ressort (42) recevant des ressorts de traction (17), une tige (41 ), une couronne dentée (8) associée à des pignons (7) pour la rotation inverse des rouleaux (22), ainsi qu'une plaque d'engrenage (2) pour les deux transmissions par engrenages, les rouleaux (22) tournant après la libération du verrouillage jusqu'à l'application des surfaces des rouleaux sur la pièce, pour ensuite continuer d'être entraînées par frottement avec celle-ci, **caractérisée en ce que** la tige (41) et/ou le barillet de ressort (42) et/ou la plaque d'engrenage (2) sont en titane ou en un alliage de titane.

5. Tête à rouler les filets radiale selon la revendication 4, **caractérisée en ce qu'**une plaque avant (4) logeant les rouleaux (22) est également en titane ou en un alliage de titane.
